# EUROPÄISCHE PATENTANMELDUNG

(11) **EP 0 163 247 A2**
(43) Veröffentlichungstag der Anmeldung: **04.12.1985**
(21) Anmeldenummer: 85106246.3
(22) Anmeldetag: 22.05.1985
(51) Int. Cl.: B21B 31/32

(54) **Walzenanstellanzeige**

(30) Priorität: 01.06.1984 DE 3420501
(71) Anmelder: MANNESMANN Aktiengesellschaft, D-40027 Düsseldorf (DE)
(72) Erfinder: Hansen, Manfred, Dipl.-Ing., D-4000 Düsseldorf 13 (DE)
(74) Vertreter: Meissner, Peter E., Dipl.-Ing.

(57) **Zusammenfassung**

Die Erfindung betrifft eine Einrichtung zur Anzeige der Stellung eines Hydraulikzylinders als Stellglied einer Walzenanstellung mit einem in einem Zylinder beweglichen Kolben, dessen eine Oberfläche direkt gegen die Lagerstücke des Walzwerkes drückt. Der Erfindung liegt die Aufgabe zugrunde, eine Einrichtung der eingangs genannten Art zu schaffen, die eine höchst genau zuverlässige und reproduzierbare Wegmessung des Kolbens ermöglicht. Dazu wird vorgeschlagen, daß die dem Zylinderboden (1) zugewandte Seite des Kolbens (2) mit einem dünnen Rohr (3) verbunden ist, das abgedichtet durch den Zylinderboden (1) geführt ist und daß innerhalb diese Rohres (3) eine Meßstange (4) vorgesehen ist, die einerseits mit dem Kolben (2) und andererseits mit einer dessen Längsbewegung anzeigender Meßeinrichtung (5) verbunden ist.

## Beschreibung

Die Erfindung betrifft eine Einrichtung zur Anzeige der Stellung eines Hydraulikzylinders insbesondere als Stellglied einer Walzenanstellung mit einem in einem Zylinder beweglichen Kolben, dessen eine Oberfläche direkt gegen die Lagerstücke des Walzwerkes drückt.

Bei Anwendung eines Hydraulikzylinders als Stellglied einer Walzenanstellung, entscheiden über den erfolgreichen Einsatz u. a. die Genauigkeit, die Zuverlässigkeit und die Reproduzierbarkeit der Wegmessung des Kolbens.

Aus der Praxis sind eine Reihe von Weggeberanordnungen bekannt, teilweise mit sehr komplizierten Ausführungen. Diesen ist gemeinsam, daß man versucht, den normalen Angriffspunkt direkt am Kolben, der die direktteste Anzeige und damit die höchste Genauigkeit liefern würde, zu umgehen, weil diese Kolben einerseits sich in einem mit Hochdruckmedium gefüllten Raum befinden und andererseits mit einer ihrer Oberseiten gegen die Lagerstücke des Walzwerkes drücken, so daß hier eine Anbringung eines Weggebers ausscheidet.

Die Anbringung am Zylinderkopf ist ebenfalls ungünstig, weil der Weggeber dort starken Umweltbelastungen, d. h. Wasserdampf, Tropföl und mechanischen Belastungen ausgesetzt ist.

Aufgabe der Erfindung ist es, eine Einrichtung der eingangs genannten Art zu schaffen, die eine höchst genau zuverlässige und reproduzierbare Wegmessung des Kolbens ermöglicht.

Gelöst wird diese Aufgabe erfindungsgemäß durch die im Kennzeichen des Anspruchs angegebenen Merkmale.

Der wesentliche Gedanke dieser Ausführung ist, daß das dünne Rohr, das durch den Zylinderboden hindurchgeführt ist, und das andererseits mit dem Kolben verbunden ist, die Kräfte an der Dichtstelle im Zylinderboden, wie auch die Reibungskräfte in diesem Bereich aufnimmt, während die eigentliche Meßstange, die innerhalb dieses dünnen Rohres frei beweglich angeordnet ist, die Bewegung des Kolbens ohne Behinderung durch äußere Kräfte genau übertragen kann.

Die Erfindung ist nachfolgend anhand der Zeichnung erläutert, wobei diese eine schematische Ansicht mit Längsschnitt durch die Kolben/Zylinder-Anordnung zeigt.

Mit 1 ist der Zylinder bezeichnet, in dem der Kolben 2 geführt ist, der, bezogen auf die Figur, mit seiner oberen Kolbenseite 7 gegen die (nicht dargestellten) Lagerstücke eines Walzwerkes drückt, um entsprechend der Bewegung des Kolbens eine Walzenanstellung zu bewirken. Wiederum bezogen auf die Figur ist an der Kolbenunterseite ein verhältnismäßig dünnes Rohr 3 befestigt, das durch den Boden 8 des Zylinders 1 geführt ist. Die entsprechenden Dichtungen, die ein Herausdrücken der Hydraulikflüssigkeit aus dem Zylinder zwischen dem Zylinderboden und diesem Rohr 3 verhindern, sind mit 6 bezeichnet.

Innerhalb des Rohres 3 und ebenfalls verbunden mit dem Kolben 2 ist die eigentliche Meßstange 4 angeordnet, die mit einer Meßeinrichtung 5 verbunden ist. Die Bewegung des Kolbens 2 wird auf diese Weise, ohne daß Längs- und Querkräfte auf die Meßstange einwirken, direkt auf die Meßeinrichtung übertragen, so daß eine höchste Genauigkeit erzielt werden kann.

## Patentansprüche

Einrichtung zur Anzeige der Stellung eines Hydraulikkolbens als Stellglied einer Walzenanstellung, bei der der in einem Zylinder bewegliche doppelseitig beaufschlagbare Kolben einerseits gegen das Lagerstück des Walzwerkes drückt und andererseits mit einem zylindrischen Element verbunden ist, das abgedichtet durch die dem Lagerstück abgewandte Stirnseite des Zylinders geführt ist und koaxial zu diesem zylindrischen Element eine Meßstange vorgesehen ist, die an ihrem dem Kolben fernen Ende mit einer dessen Längsbewegung erfassenden Meßeinrichtung verbunden ist,
dadurch gekennzeichnet,
daß das zylindrische Element als dünnes Rohr ausgebildet ist, das die unmittelbar mit dem Kolben verbundene Meßstange mit Abstand umgreift.
